# FASCICULE DE BREVET EUROPEEN

(11) **EP 2 249 932 B1**
(45) Date de publication et mention de la délivrance du brevet: **17.08.2011**
(21) Numéro de dépôt: 09711324.5
(22) Date de dépôt: 23.01.2009
(51) Int. Cl.: A63C 17/14, A63C 17/06

(54) **SYSTEME DE FREINAGE ROLLER**
BREMSSYSTEM FÜR ROLLSCHUHE
ROLLER SKATE BRAKE SYSTEM

(30) Priorité: 12.02.2008 FR 0850869
(43) Date de publication de la demande: 17.11.2010
(73) Titulaire: Decathlon, 59650 Villeneuve D'ascq (FR)
(72) Inventeur: QUENDEZ, Nicolas, F-59260 Hellemmes (FR)
(74) Mandataire: Cochonneau, Olivier
(86) Numéro de dépôt international: PCT/FR2009/050092
(87) Numéro de publication internationale: WO 2009/101308

(56) Documents cités:
- EP-A- 0 795 348
- FR-A- 2 753 635
- FR-A- 2 882 271
- US-A- 5 192 099
- US-A1- 2007 132 201

## Description

L'invention est relative à un roller équipé d'un système de freinage. Elle trouvera son application en milieu industriel, chez les fabricants d'équipements sportifs, notamment les fabricants de rollers, et sera commercialisée tout particulièrement dans les surfaces de vente d'équipements sportifs.

Il est connu notamment deux types de rollers, à savoir les rollers en ligne constitués de trois ou quatre roues disposées en ligne les unes derrière les autres, et les rollers, plus couramment appelé patin à roulettes, de type « quad », c'est-à-dire constitués de deux axes de rotation transversaux, l'un disposé en amont et l'autre en aval du roller, chaque axé recevant à ses deux extrémités une roue. En outre, selon ces deux types de rollers, ceux-ci comprennent un châssis constitué d'une platine longitudinale sur laquelle sont montés en ligne les systèmes de roulement c'est-à-dire les roues voire les paires de roues disposées en ligne. En outre, le châssis comprend un dispositif de blocage du pied pour la solidarisation de celui-ci avec le roller. Ce dispositif de blocage du pied peut être, par exemple, constitué d'un élément chaussant permettant soit la réception du pied, soit le blocage d'une chaussure adaptée et portée au pied de l'utilisateur.

L'homme du métier du domaine de l'invention a connaissance des rollers équipés d'un système de freinage. Selon un premier mode de conception tel que celui décrit dans le document FR 2 753 106, le roller comprend une platine sur laquelle sont montées en ligne des roues ; un système de freinage, comprenant un élément de freinage du type patin, voire galet, est agencé sous la platine, au-dessus d'au moins l'une des roues, notamment en partie arrière. En outre, un dispositif d'actionnement est constitué d'une tige comportant au moins deux parties articulées entre elles au niveau des malléoles, suivant un axe de pivotement transversal, la première partie enveloppant au moins le talon du pied et la seconde partie enveloppant au moins la portion inférieure du mollet, ladite seconde partie de la tige étant apte à pivoter par rapport à ladite première partie pour activer le système de freinage permettant le déplacement vertical du patin de freinage pour le mettre en contact avec la ou les roues arrières du roller et freiner celles-ci. Un tel système de freinage présente un risque pour l'utilisateur, notamment lorsque celui-ci ne contrôle pas le freinage, et en particulier le mouvement de sa jambe actionnant ladite seconde partie de la tige qui agit sur ledit système de freinage. La stabilité de l'utilisateur n'est alors pas optimale, celui-ci pouvant basculer vers l'avant ; dès lors il existe un risque de chute.

Selon un autre mode de conception de roller équipé d'un système de freinage, tel que ceux décrits dans les documents US 5 478 094 et US 5 192 099, le roller comprend une platine sur laquelle sont montées en ligne les roues tournant suivant des axes de rotation transversaux sur la platine. En outre, cette platine comprend une partie fixe sur laquelle sont montées les trois roues avant, et une partie arrière mobile sur laquelle est montée la roue arrière. Par ailleurs, un système de freinage est constitué d'un élément de freinage du type patin qui est fixé à l'extrémité arrière de la partie fixe, la partie mobile est apte à se déplacer par rapport à la partie fixe, éventuellement par déformation élastique de la platine ou par pivotement de la partie mobile par rapport à la partie fixe, ce qui permet le rapprochement de ladite partie mobile par rapport à ladite partie fixe, permettant à la roue arrière de venir en contact sur le patin, et ainsi de freiner ladite roue arrière. Une telle conception de roller peut occasionner un freinage intempestif lorsque l'utilisateur appuie involontairement sur l'arrière de la platine, ou lorsque la voie sur laquelle patine l'utilisateur est plus ou moins déformée ou bosselée, tendant à rapprocher involontairement la partie mobile de la partie fixe.

Selon un autre mode de conception de roller équipé d'un système de freinage, tel que décrit dans le document FR 2 753 635, le roller comprend une platine sur laquelle sont montées en ligne des roues tournant suivant des axes de rotation transversaux sur la platine. Cette platine comprend une partie fixe sur laquelle sont montées les trois roues avant et une partie mobile sur laquelle est montée la roue arrière. Par ailleurs, un système de freinage est constitué par un élément de freinage du type patin agencé à l'extrémité arrière de la partie fixe de la platine pour prendre contact sur le sol lorsque la partie mobile pivote et se rapproche de la partie fixe. Par ailleurs, un dispositif d'actionnement est agencé sur le châssis du roller pour être commandé avec la jambe de l'utilisateur. En outre, un dispositif de déclenchement est constitué par un axe de verrouillage monté coulissant dans une lumière linéaire sur la partie mobile et dans une lumière en équerre sur la partie fixe. Le dispositif d'actionnement permet de déplacer l'axe de verrouillage lorsque les deux lumières correspondent. Selon une position de l'axe de verrouillage situé à une première extrémité, concomitamment dans les deux lumières, la partie fixe et la partie mobile sont bloquées l'une par rapport à l'autre. Au contraire, lorsque le dispositif d'actionnement agit sur l'axe de verrouillage pour le coulisser vers une seconde extrémité, dans la partie en équerre de la première lumière, la partie mobile peut alors pivoter par rapport à la partie fixe de la platine, l'axe de verrouillage coulissant alors seulement vers le haut de la lumière en équerre sur la première partie fixe tout en restant bloqué au niveau de la seconde extrémité de la lumière linéaire sur la partie mobile.

L'objet de la présente invention met en oeuvre un roller palliant notamment les inconvénients des rollers présentant une conception semblable à celle décrite dans les documents US 5 478 094 et US 5 192 099. En outre, la présente invention constitue également une alternative de conception vis-à-vis du roller décrit dans FR 2 753 635, notamment en ce qui concerne le dispositif d'actionnement.

A ce titre, l'invention concerne un roller, également dénommé patin à roulettes, permettant une autorégulation du freinage ; lors d'une bascule du patineur vers l'avant, la pression exercée au niveau de son talon diminue réduisant ainsi l'efficacité du freinage et évitant tout déséquilibre vers l'avant.

Le roller comprend un châssis, au moins deux systèmes de roulement constitués chacun d'au moins une roue montée en rotation sur un axe de rotation transversal, et un élément de freinage. Le châssis comprend au moins une platine longitudinale sur laquelle sont montés en ligne les systèmes de roulement et un dispositif de blocage du pied pour la solidarisation de celui-ci avec le roller. L'élément de freinage est disposé au-dessus d'au moins l'un des systèmes de roulement pour entrer en contact avec celui-ci et le freiner. Par ailleurs, la platine présente deux parties dont l'une, dite fixe, est solidaire du dispositif de blocage du pied et reçoit l'élément de freinage, tandis que l'autre partie, dite mobile, reçoit les systèmes de roulement disposés sous l'élément de freinage ; lorsque la partie mobile se rapproche de la partie fixe, le système de roulement vient en contact de l'élément de freinage.

Le roller comprend un dispositif d'actionnement de l'élément de freinage, ledit dispositif d'actionnement étant agencé sur le châssis pour être commandé par l'utilisateur, notamment avec le pied voire avec la jambe.

Selon l'invention, le roller comprend un dispositif de déclenchement se composant d'un poussoir, notamment constitué d'une bielle, et d'une pièce de déclenchement. La bielle est montée en liaison pivot d'une part à l'une de ses extrémités avec le dispositif d'actionnement et d'autre part à l'autre de ses extrémités avec la pièce de déclenchement. En outre, la pièce de déclenchement est constituée de deux éléments de verrouillage, l'un supérieur et l'autre inférieur, montés en liaison pivot l'un par rapport à l'autre, l'élément de verrouillage supérieur étant monté pivotant avec la partie inférieure de la bielle et avec la partie fixe, l'élément de verrouillage inférieur étant monté pivotant avec la partie mobile. Ces éléments de verrouillage sont aptes à coopérer, notamment en formant butée l'un contre l'autre, pour bloquer l'écartement entre la partie fixe et la partie mobile lors du verrouillage et au contraire pour autoriser leur rapprochement lors du déverrouillage.

Ainsi, le dispositif de déclenchement est apte à être activé sous l'action du dispositif d'actionnement pour passer d'une position de blocage de la platine lors du patinage, à une position de déblocage de celle-ci lors du freinage autorisant le rapprochement de la partie fixe avec la partie mobile pour mettre en contact le système de roulement avec l'élément de freinage. Une telle conception présente pour avantage d'éviter les freinages intempestifs et involontaires durant la pratique du patinage. Par ailleurs, la pression exercée par le poids du patineur et son inertie sur l'arrière du roller permettant le rapprochement de la partie mobile vers la partie fixe et ainsi la mise en contact du système de roulement sur l'élément de freinage. La pression est dès lors plus ou moins importante en fonction du poids et de l'inertie du patineur.

De manière préférentielle, la platine longitudinale est fendue sur une partie de sa longueur, notamment depuis son extrémité arrière, de manière à constituer la partie fixe et la partie mobile, et à permettre le rapprochement de ladite partie mobile avec la partie fixe par déformation élastique de ladite platine. D'autres modes de réalisation sont envisageables ; on peut par exemple prévoir une partie fixe sur le châssis et une partie mobile montée en liaison pivot à son extrémité, avec l'extrémité avant de ladite partie fixe.

Selon un mode préférentiel de conception, l'élément de freinage est constitué d'un galet monté rotatif suivant un axe de rotation transversal sur la partie fixe. En outre, le système de roulement est constitué d'une seule roue montée rotative sur un axe de rotation ; cette roue est apte à venir en contact avec le galet lorsque la partie mobile se rapproche de la partie fixe.

Selon une variante de conception, l'élément de freinage est constitué de deux galets montés rotatifs suivant un axe de rotation transversal, les galets étant disposés sur les côtés latéraux de la partie fixe. En outre, le système de roulement est constitué de deux roues montées rotatives sur un axe de rotation, lesdites roues étant disposées sur les côtés latéraux de la partie mobile. Ces roues sont aptes à venir en contact avec les galets lorsque la partie mobile se rapproche de la partie fixe, c'est-à-dire lorsque le dispositif de déclenchement est déverrouillé. Selon cette conception, le roller est plus couramment dénommé patin à roulettes ou système « quad ».

Selon un premier mode de réalisation, le dispositif d'actionnement est constitué d'une tige qui comporte au moins deux parties articulées entre elles, notamment au niveau des malléoles, suivant un axe de pivotement transversal, La première partie enveloppe au moins le talon du pied disposé à l'intérieur d'un élément chaussant. En outre, la seconde partie enveloppe au moins la portion inférieure du mollet ; le pivotement de la seconde partie de la tige, par une action de la jambe permettant au mollet de prendre appui sur cette seconde partie.

Selon une variante de conception, le dispositif d'actionnement est constitué d'une pièce agencée sous l'extrémité avant d'un élément chaussant constituant le dispositif de blocage du pied, cette pièce d'actionnement étant solidaire du système de freinage ; la déformation de l'élément chaussant permet de déplacer la pièce, et ainsi d'actionner la bielle.

D'autres caractéristiques de la présente invention apparaîtront au cours de la description qui va suivre à l'appui de figures parmi lesquelles :
- les figures 1 à 4 présentent un premier mode de conception du roller présentant trois roues disposées en ligne et montées en rotation suivant des axes de rotation transversaux, chaque roue constituant un système de roulement. En outre, ces figures 1 à 4 présentent un mode préférentiel de conception du dispositif de déclenchement selon la présente invention ;
- la figure 5 représente une variante de conception du roller sur laquelle les systèmes de roulement, disposés en ligne sur la platine, sont constitués d'un axe de rotation transversal et de deux roues disposées aux extrémités latérales dudit axe de rotation, ledit roller se dénommant alors de préférence patin à roulette ou « quad ».
- la figure 6 illustre un exemple de mise en oeuvre de l'élément de freinage, notamment agencé sur le roller illustré en figure 5.

Tel qu'illustré sur les figures 1 à 5, le roller 1 est équipé d'un châssis 3 qui comprend une platine longitudinale 11. Cette platine longitudinale 11 est composée de deux parties 25, 27 ; la première partie 25 est dite « fixe » dans la suite de la description, tandis que la seconde partie 27 est dite « mobile ». On pourrait toutefois considérer ladite première partie 25 comme mobile et ladite seconde partie 27 comme fixe.

Selon le mode de conception illustrée sur les figures 1 à 4, la platine se compose de deux pièces 25a, 27a, la première pièce 25a constituant ladite partie fixe 25, et la seconde pièce 27a constituant ladite partie mobile 27. En outre, la seconde pièce 27a est articulée avec la première pièce 25a au niveau d'une liaison pivot 26 disposée à l'extrémité avant de ladite seconde pièce 27a, ce qui permet le rapprochement de l'extrémité arrière de celle-ci vers l'extrémité arrière de la première pièce 25a.

On peut toutefois, selon une variante, prévoir que la platine longitudinale 11 soit fendue sur une partie de sa longueur, depuis son extrémité arrière. Une telle fente sur la platine 11 permet de constituer la partie fixe 25 et la partie mobile 27. En outre, le matériau choisi dans ce cas pour la réalisation de la platine 11 notamment conçue en matériau composite, permet la déformation élastique de ladite platine 11 et ainsi le rapprochement entre la partie fixe 25 et la partie mobile 27. Cette fente est de préférence réalisée horizontalement sur la platine. D'autres variantes restent envisageables, comme par exemple celle illustrée en figure 5 où la platine 11 est constituée d'une pièce flexible recourbée à son extrémité avant et constituant un U allongé et couché dont une partie constitue la partie fixe 25 et l'autre partie constitue la partie mobile 27.

Selon ces diverses conceptions illustrées aux figures 1 à 5, le roller comprend au moins deux systèmes de roulement. Selon le mode de conception réalisée sur les figures 1 à 4, le roller 1 comprend trois systèmes de roulement 5, 7, 10, ces systèmes de roulement étant constitués d'une roue 5b, 7b, 10b montée en rotation suivant un axe de rotation transversal 51 sur la platine 11. Selon cette conception, seules les deux roues arrières 5b, 7b sont montées sur la partie mobile 27, la roue 10b étant montée à l'extrémité avant de la partie fixe 25.

Selon une variante de conception, notamment lorsque l'on prévoit une platine 11 fendue tel que précisé ci-dessus, quatre systèmes de roulement sont mis en oeuvre. Dans ce cas, ces systèmes de roulement sont composés chacun d'une roue montées en ligne les unes derrière les autres en partie centrale sur la platine. Ces roues sont montées en rotation suivant des axes de rotation transversaux 51. Selon cette conception, la platine 11, et notamment la partie mobile 27, est agencée pour permettre le logement des roues en partie centrale. En outre, la roue avant est agencée à l'extrémité avant de la partie fixe 25 tandis que les trois roues arrières sont agencées sur la partie mobile 27, ce qui permet le rapprochement de ces trois roues vers ladite partie fixe 25.

Selon une autre variante de conception illustrée sur la figure 5, le roller comprend deux systèmes de roulement 5, 7 disposés aux extrémités avant et arrière sur la platine 11. Selon cette conception, les systèmes de roulement 5, 7 sont constitués chacun de deux roues 5c, 5d, 7d. Selon cette conception, le premier système de roulement 5 est disposé à l'extrémité arrière de la partie mobile 27 et le second système de roulement 7 est disposé à l'extrémité avant de la partie mobile 27 ; lors de la déformation de la platine 11, seules les roues arrière 5c, 5d, sont susceptibles de se rapprocher de la partie fixe 25.

Selon ces diverses conceptions, le roller 1 comprend un système de freinage 9. Ce système de freinage 9 comporte au moins un élément de freinage 21. Selon le mode de réalisation du roller 1 illustré aux figures 1 à 4, l'élément de freinage 21 est constitué d'un seul galet de freinage 21b apte à venir en contact avec les deux roues arrières 5b, 7b lorsque la partie mobile 27 se rapproche de la partie fixe 25. Concernant le mode de réalisation illustré en figure 5, l'élément de freinage 21 est constitué de deux galets de freinage 21c, 21d disposés sur les côtés latéraux de la platine, sur la partie fixe 25, ces galets 21c, 21d étant disposés au-dessus des roues arrières 5c, 5d, voire en léger décalage par rapport à celles-ci, de sorte que lorsque la partie fixe 25 et la partie mobile 27 se rapprochent, les roues arrière 5c, 5d viennent en contact sur les galets 21c, 21d.

Selon ces différents modes de conception illustrés aux figures 1 à 5, on remarque que le galet est monté en rotation suivant un axe de rotation 77 sur la partie fixe 25.

Par ailleurs, le roller 1 est équipé d'un dispositif de blocage du pied 13. Ce dispositif de blocage 13, selon le mode de conception illustrés aux figures 1 à 4, comprend notamment des moyens de blocage permettant la fixation d'un élément chaussant tel qu'une chaussure apte à coopérer avec lesdits moyens de blocage. Une telle conception présente notamment pour avantage de pouvoir remplacer l'élément chaussant en cas de besoin tout en conservant le roller 1. Selon une variante de conception, tel qu'illustré sur la figure 5, le dispositif de blocage du pied 13 peut être mis en oeuvre directement au moyen d'un élément chaussant agencé sur la partie supérieure de la platine longitudinale 11, c'est-à-dire solidaire de la partie fixe 25.

Tel qu'illustré sur les figures 1 à 5, le roller 1 comprend un dispositif d'actionnement du système de freinage. Ce dispositif d'actionnement 28 est de préférence agencé sur le châssis 3 pour être commandé avec le pied ou avec la jambe, de manière à actionner le système de freinage 9. Différents modes de conception du dispositif d'actionnement 28 du système de freinage 9 sont mis en oeuvre sur les figures 1 à 5. Selon un premier mode de réalisation illustré sur les figures 1 à 4, sur lesquelles le roller 1 comprend trois roues en ligne, voire quatre roues, le dispositif d'actionnement 28 est constitué d'une tige comportant notamment deux parties 15 et 17 articulées entre elles, cette articulation étant constituée au moyen d'un axe de pivotement transversal 19 agencé entre la première partie inférieure 15 et la seconde partie supérieure 17, la liaison étant située notamment au niveau des malléoles. En outre, la première partie 15 est solidaire de la partie fixe 25 de la platine 11, cette première partie 15 de la tige participant à la réception du pied ou de l'élément chaussant, notamment pour le blocage du talon du pied. La seconde partie supérieure 17 est quant à elle agencée pour envelopper au moins la portion inférieure du mollet, ainsi que la portion inférieure du tibia. Ainsi, par des mouvements avants ou arrières de la jambe, le tibia et le mollet sont aptes à prendre appui sur ladite partie supérieure 17 de la tige et à faire pivoter celle-ci vers l'avant ou vers l'arrière par rapport à la partie inférieure 15, dans le but d'actionner le système de freinage connecté avec ladite seconde partie 17 de la tige.

Selon la variante de conception telle qu'illustrée sur la figure 5, le dispositif d'actionnement 28 du système de freinage 9 est agencé sous l'extrémité avant de l'élément chaussant 79, constitué d'une chaussure proprement dite. Ce dispositif d'actionnement 28 est constitué d'une pièce d'actionnement 83, de préférence de la forme d'une plaque découpée de manière à épouser l'extrémité avant de la semelle. En outre, la chaussure est solidaire de la platine 11 sur toute sa partie arrière, de préférence, tandis que la partie avant dans laquelle se situe la pièce 83 est libre vis-à-vis de la platine 11, ce qui permet de déformer la partie avant de l'élément chaussant 79, et ainsi de déplacer la pièce d'actionnement 83, celle-ci étant connectée avec le système de freinage de manière à agir sur celui-ci lors de la déformation de l'élément chaussant, et ainsi de permettre le freinage du roller.

A ce titre, le système de freinage comprend un dispositif de déclenchement 29 apte à être activé sous l'action du dispositif d'actionnement 28 pour passer d'une position de blocage de la platine 11 lors du patinage, selon laquelle la partie mobile 27 est immobilisée par rapport à la partie fixe 25 de manière à empêcher le rapprochement entre les deux pièces, et ainsi d'éviter que les roues ne viennent en contact avec l'élément de freinage 21, à une position de déblocage de la platine 11, selon laquelle la partie mobile 27 est apte à se rapprocher de la partie fixe 25, notamment lorsque l'utilisateur exerce une pression sur la partie arrière de la platine afin de déformer celle-ci et de permettre le rapprochement de la partie mobile 27 vers la partie fixe 25, selon laquelle les roues viennent en contact sur l'élément de freinage 21. En outre, le dispositif de déclenchement 29 permet inversement le passage de la position de déblocage à la position de blocage, sous l'action du dispositif d'actionnement 28, voire au moyen d'un système de rappel par ressort.

Tel qu'illustré sur les figures 1 à 5, le dispositif de déclenchement 29 se compose d'un élément poussoir, constitué de préférence d'une bielle 31, et d'une pièce de déclenchement 33. Cette bielle 31 est solidaire du dispositif d'actionnement 28 et permet d'agir par poussée ou traction sur la pièce de déclenchement 33 lorsque le dispositif d'actionnement 28 est actionné. Pour cela, la bielle 31 est montée en liaison pivot à sa première extrémité 35 avec le dispositif d'actionnement 28, c'est-à-dire avec la partie supérieure 17 de la tige, tel qu'illustré sur les figures 1 à 4, ou avec la pièce 83, tel qu'illustré sur la figure 5. En outre, cette bielle 31 est montée en liaison pivot à sa seconde extrémité 37 avec la pièce de déclenchement 33. Lorsque le dispositif d'actionnement 28 est constitué par la tige, tel qu'illustré sur les figures 1 à 4, la bielle 31 est disposée à l'extrémité arrière du roller 1. Par ailleurs, lorsque le dispositif d'actionnement 28 est constitué par la pièce 83 agencée sous l'extrémité avant 81 de l'élément chaussant 79, tel qu'illustré en figure 5, cette bielle est disposée sous l'élément chaussant et s'étend au travers de la platine 11 de l'avant vers l'arrière. Pour cela, la platine comprend un passage s'étendant longitudinalement, notamment en partie centrale de celle-ci, de manière à traverser la partie fixe 25 et éventuellement la partie mobile 27, et ainsi permettre le passage de la bielle 31 afin de disposer son extrémité supérieure 35 au-dessus de la partie fixe de manière à la connecter avec la pièce 83 du dispositif d'actionnement, et de disposer son extrémité inférieure 37 au niveau de l'extrémité arrière de la partie mobile 27 de manière à la connecter avec la pièce de déclenchement 33.

De manière préférentielle mais non limitative, la bielle 31 comprend des moyens de réglage 57 illustrés sur les figures 1 à 4. Ces moyens de réglage 57 permettent notamment d'ajuster sa longueur, c'est-à-dire la longueur séparant l'axe de pivotement agencé entre l'extrémité supérieure 35 de cette bielle et le dispositif d'actionnement 28, et l'axe de pivotement agencé entre l'extrémité inférieure 37 de ladite bielle et la pièce de déclenchement 33. Ainsi, il est possible d'ajuster la position d'activation de la pièce de déclenchement 33 lorsque le dispositif d'actionnement est enclenché. Cela permet notamment de tenir compte de la morphologie de l'utilisateur qui aura tendance à modifier plus ou moins la position du dispositif d'actionnement 28 au repos, c'est-à-dire la position initiale de la partie supérieure 17 de la tige ou de la pièce 83 en conditions normales de patinage. De tels moyens de réglage sont envisageables sur le mode de réalisation illustré en figure 5.

Tel qu'illustré sur les figures 1 à 5, la pièce de déclenchement 33 est articulée d'une part avec la partie fixe 25 de la platine 11 et, d'autre part avec la partie mobile 27. Cette pièce de déclenchement est agencée pour bloquer l'écartement entre lesdites parties fixe 25 et mobile 27 lors du verrouillage ou blocage dans le but d'interdire le rapprochement entre ces deux parties 25, 27 et ainsi d'éviter que les roues ne viennent en contact sur l'élément de freinage 21. Inversement, en position de déverrouillage ou déblocage, la pièce de déclenchement 33 permet le déblocage entre la partie fixe et la partie mobile, afin d'autoriser leur rapprochement et ainsi de mettre en contact la ou les roues du roller avec l'élément de freinage 21.

La pièce de déclenchement 33, telle qu'illustrée aux figures 1 à 5, est constituée de deux éléments de verrouillage 61, 63. Ces éléments de verrouillage 61, 63 sont montés en liaison pivot l'un par rapport à l'autre suivant un axe transversal 85. Par ailleurs, l'élément de verrouillage supérieur 61 est monté en liaison pivot d'axe 87 avec l'extrémité inférieure 37 de la bielle 31, et en liaison pivot d'axe 89 avec la partie fixe 25. De même, l'élément de verrouillage inférieur 63 est monté en liaison pivot d'axe 91 avec la partie mobile 27, cet axe de pivotement 91 correspondant, de préférence, à l'axe de rotation 51 de la ou des roues arrières 5b, 5c, 5d. Ainsi, lorsque la bielle 31 est actionnée sous l'action du dispositif d'actionnement 28, celle-ci actionne l'élément de verrouillage supérieur 61 qui pivote par rapport à la partie fixe 25, suivant l'axe de pivotement 89, ledit pivotement entraînant le pivotement de l'élément de verrouillage inférieur 63 par rapport à l'axe 91 ; cette action entraîne le déblocage entre les deux éléments de verrouillage 61, 63 qui pivotent l'un par rapport à l'autre, autorisant le rapprochement de la partie mobile 27 vers la partie fixe 25 sous la pression exercée par le pied de l'utilisateur.

Tel qu'illustré sur les figures 1 à 4, l'élément de verrouillage supérieur 61 est composé d'une pièce présentant de préférence la forme d'une équerre, dont l'extrémité supérieure 67 est montée en liaison pivot avec la bielle 31, la partie angulaire 65 est montée en liaison pivot avec la partie fixe 25 de la platine 11 et l'extrémité inférieure 69 est montée en liaison pivot avec l'élément de verrouillage inférieur 63. En outre, l'élément de verrouillage inférieur 63 est composé d'une pièce rectiligne dont l'extrémité supérieure 71 est articulée avec l'extrémité inférieure 69 de l'élément de verrouillage supérieur 61 et dont l'extrémité inférieure 75 est articulée avec la partie mobile 27 de la platine 11. Par ailleurs, l'extrémité supérieure 71 de l'élément de verrouillage inférieur 63 comprend une forme épaulée 73 apte à prendre appui sur l'extrémité inférieure 69 de la pièce en équerre, de manière à former une butée d'arrêt permettant de bloquer les deux éléments de verrouillage 61, 63 en position verticale alignés l'un par rapport à l'autre, tel qu'illustré en figures 1 et 2. Selon cette position alignée, l'écartement entre la partie mobile et la partie fixe de la platine est bloquée, ce qui correspond à une position des roues 5b, 7b dégagées du galet de freinage 21b. En outre, il serait possible de concevoir la butée d'arrêt en prévoyant, inversement, une forme épaulée ou tout autre moyen de butée sur l'extrémité inférieure 69 de l'élément de verrouillage supérieur 61, cette butée d'arrêt prenant appui sur l'extrémité supérieure 71 de l'élément de verrouillage inférieur 63. Une telle variante est par exemple illustrée sur le mode de réalisation du roller « quad » où la partie inférieure 61a de l'élément de verrouillage supérieur 61 vient en butée sur l'élément de verrouillage inférieur 63.

Lorsque le dispositif d'actionnement 28 est actionné, entraînant un déplacement de la bielle 31 permettant de pivoter l'élément de verrouillage supérieur 61, tel qu'illustré sur les figures 3 et 4, ledit pivotement de l'élément de verrouillage supérieur 61 permet d'entraîner le pivotement de l'élément de verrouillage inférieur 63, ce qui permet de dégager lesdites pièces l'une de l'autre, l'utilisateur pouvant alors déformer la platine 11 pour permettre le rapprochement de la partie mobile 27 vers la partie fixe 25 en exerçant une légère pression sur le talon.

De manière préférentielle et non limitative, illustrée aux figures 1 à 4, la bielle 31 est composée de deux pièces 31a, 31b montées coulissantes l'une par rapport à l'autre. La pièce supérieure 31a comprend une vis de réglage 51a constituant lesdits moyens de réglage 51 de la longueur de la bielle, celle-ci permettant de limiter la longueur de la bielle lorsque le dispositif d'actionnement 28 est actionné. En outre, le montage télescopique entre la partie supérieure 31a et la partie inférieure 31b de la bielle 31 permet d'allonger celle-ci en évitant toute action sur la pièce de déclenchement 33, de manière à éviter son retour en position initiale de verrouillage lorsque le roller est en cours de freinage. Une telle conception de la bielle 31 présente un intérêt notamment lorsque le dispositif d'actionnement 28 est tel que constitué aux figures 1 à 4. Il peut toutefois être mis en oeuvre avec le dispositif d'actionnement 28 tel qu'illustré sur la figure 5 et constitué d'une pièce agencée sous l'extrémité avant de la semelle de l'élément chaussant.

Ainsi, tel qu'illustré sur les figures 1 à 4, lorsque le dispositif d'actionnement 28 est constitué par une tige, l'action sur la partie supérieure 17 de la tige entraînant le pivotement de celle-ci vers l'avant du roller, a pour action d'allonger la bielle 31 sans effet sur le dispositif de déclenchement 33 tel qu'illustré aux figures 1 et 4. Au contraire, lorsque la partie supérieure de la tige est actionnée vers l'arrière du roller, celle-ci pivote vers le bas, entraînant le coulissement de la partie supérieure 31a de la bielle 31 par rapport à la partie inférieure 31b de celle-ci jusqu'à ce que la vis de réglage 51a solidaire de la partie supérieure 31a vienne en butée sur l'extrémité supérieure de la partie 31b de ladite bielle, tel qu'illustré aux figures 2 et 3. La bielle est alors entraînée vers le bas et actionne la pièce de déclenchement 33 de manière à la faire pivoter et à permettre le déverrouillage de ladite pièce de déclenchement 33 pour autoriser le rapprochement entre la partie mobile et la partie fixe tel qu'illustré en figure 3.

De manière préférentielle et non limitative, la pièce de déclenchement 33 comprend un élément de rappel tel qu'un ressort agencé entre l'élément de verrouillage supérieur 61 et l'élément de verrouillage inférieur 63, de sorte que lorsque l'utilisateur cesse d'exercer une pression sur le talon, ledit ressort permet de repositionner les éléments de verrouillage 61, 63 en position de blocage des deux parties fixe 25 et mobile 27, tel qu'illustré sur les figures 1 et 2. Un tel élément de rappel peut également être mis en oeuvre sur la pièce de déclenchement 33 tel qu'illustré sur la figure 5.

De manière préférentielle, l'élément de freinage 21 est mis en oeuvre au moyen d'un galet de freinage tel qu'illustré sur les figures 1 à 5. Le mouvement rotatif du galet présente l'avantage d'une friction entre deux pièces mobiles qui permet un freinage progressif contrairement à la friction entre une pièce fixe et une pièce mobile pouvant générer un risque de blocage du système et, dès lors, des à-coups.

Ce galet de freinage 21c, 21d comprend de préférence un profil qui est agencé pour présenter au moins deux points de contact 101, 103 avec la roue 5c, 5d, ces points 101, 103 de contact étant situés à des rayons présentant une longueur différente l'un par rapport à l'autre tel qu'illustré sur un exemple en figure 6. Ainsi, on assure deux points de contact entre la roue et le galet entraînant des vitesses aux deux points de contact entre les galets et la roue différentes, ayant pour effet de générer des frottements directement entre le galet et la roue, sans qu'il soit nécessaire d'utiliser un élément de freinage supplémentaire agissant sur ledit galet 21 pour freiner celui-ci et répercuter ledit freinage sur les roues, cette dernière solution restant toutefois envisageable avec l'utilisation d'un galet traditionnel.

Selon une variante de conception, il est possible de remplacer ledit galet de freinage 21a, 21b, 21c, 21d par un autre élément de freinage 21 du type patin de freinage fixe sur la partie mobile 25, ledit patin présentant de préférence une forme circulaire adaptée à la forme et au rayon des roues du roller.

Tel que décrit précédemment, le poussoir du dispositif de déclenchement 29 est mis en oeuvre au moyen d'une bielle 31 actionnée sous l'effet du dispositif d'actionnement 28 et permettant d'entraîner le mouvement de la pièce de déclenchement 33. Il serait toutefois possible de concevoir un poussoir de type électronique et/ou magnétique actionné à distance par le dispositif d'actionnement 28, le déclenchement à distance dudit poussoir permettant à celui-ci d'agir sur la pièce de déclenchement 33 pour la déplacer dans la position de blocage de la partie mobile 27 et de la partie fixe 25, ou inversement de déblocage desdites parties.

De manière préférentielle, le patin de freinage, selon les différentes variantes illustrées aux figures 1 à 5, comprend des moyens de blocage du patin dans la position de patinage assurant le maintien en position écartée du patin entre la partie fixe 25 et la partie mobile 27, ces moyens de blocage pouvant par exemple consister en un loquet de verrouillage formant butée sur la pièce de déclenchement 33 en sorte d'empêcher l'activation de celle-ci et de conserver la position de patinage. De tels moyens de blocage présentent un avantage remarquable lorsque le patin est utilisé dans des conditions extrêmes, par exemple pour la réalisation de figures ou acrobaties ; ils permettent de bloquer occasionnellement le patin pour une telle utilisation, l'utilisateur n'ayant qu'à neutraliser lesdits moyens de blocage lorsqu'il souhaite pouvoir utiliser de nouveau le système de freinage.

## Revendications

1. Roller (1) comprenant un châssis (3), au moins deux systèmes de roulement (5, 7) constitués chacun d'au moins une roue montée en rotation sur un axe de rotation transversal (51), et au moins un élément de freinage (21), le châssis comprenant au moins une platine longitudinale (11) sur laquelle sont montées en ligne les systèmes de roulement et un dispositif de blocage du pied (13) pour la solidarisation du pied avec le roller, ladite platine (11) présentant deux parties dont l'une (25), dite fixe, est solidaire du dispositif de blocage (13) et reçoit au moins ledit élément de freinage (21), et l'autre (27), dite mobile, reçoit au moins un des systèmes de roulement (5,7) disposé sous l'élément de freinage (21) pour entrer en contact avec celui-ci et le freiner lorsque la platine mobile (27) se rapproche de la partie fixe (25), le roller comprenant un dispositif d'actionnement (28) agencé sur le châssis (3) pour être commandé notamment avec le pied ou la jambe de l'utilisateur, ledit roller comprenant un poussoir et une pièce de déclenchement (33), ledit poussoir, notamment une bielle (31), étant en liaison, d'une part, avec le dispositif d'actionnement (28) **caractérisé en ce que** le poussoir est d'autre part, en liaison avec la pièce de déclenchement (33), ladite pièce de déclenchement (33) étant constituée de deux éléments de verrouillage (61, 63) montés en liaison pivot l'un par rapport à l'autre, l'élément de verrouillage supérieur (61) étant monté pivotant avec la partie inférieure (37) de la bielle (31) et avec la partie fixe (25), l'élément de verrouillage inférieur (63) étant monté pivotant avec la partie mobile (27), lesdits éléments de verrouillage (61, 63) étant aptes à coopérer pour bloquer l'écartement entre lesdites parties fixe (25) et mobile (27) lors du verrouillage, et au contraire, pour autoriser leur rapprochement lors du déverrouillage.

2. Roller (1) selon la revendication 1, dans lequel la platine longitudinale (11) est fendue sur une partie de sa longueur, de manière à constituer les deux parties fixe (25) et mobile (27) et à permettre le rapprochement de ladite partie mobile (27) vers ladite partie fixe (25) par déformation élastique de ladite platine (11).

3. Roller (1) selon l'une des revendications 1 ou 2, dans lequel une butée d'arrêt (73, 61a) est agencée entre l'élément de verrouillage supérieur (61) et l'élément de verrouillage inférieur (63), ladite butée délimitant la position d'arrêt desdits éléments (61, 63) selon laquelle les deux parties fixe (25) et mobile (27) sont bloquées et maintenues écartées.

4. Roller (1) selon l'une des revendications 1 à 3, dans lequel la pièce de déclenchement (33) comprend un élément de rappel, notamment un ressort, permettant de repositionner les éléments de verrouillage (61, 63) en position de blocage des deux parties fixe (25) et mobile (27).

5. Roller (1) selon l'une des revendications 1 à 4, dans lequel des moyens de réglage (57) sont agencés sur la bielle (31) pour ajuster sa longueur et la position d'activation de la pièce de déclenchement (33) lorsque le dispositif d'actionnement est activé.

6. Roller (1) selon l'une des revendications 1 à 5, dans lequel l'élément de freinage (21) est constitué d'un galet (21b) monté rotatif suivant un axe de rotation transversal (77) sur la partie fixe (25) et le système de roulement (5, 7) est constitué d'une seule roue (5b, 7b) centrale montée rotative sur l'axe de rotation (51) et apte à venir au contact du galet (21a) lorsque la partie mobile (27) se rapproche de la partie fixe (25).

7. Roller (1) selon l'une des revendications 1 à 5, dans lequel l'élément de freinage est constitué de deux galets (21c, 21d) montés rotatifs suivant un axe de rotation transversal (77) sur les côtés latéraux de la partie fixe (25) et le système de roulement (5) est constitué de deux roues (5c, 5d) montées rotatives sur l'axe de rotation (51), les roues (5c, 5d) étant disposées sur les côtés latéraux de la partie mobile (27) et aptes à venir au contact des galets (21c, 21d) lorsque la partie mobile (27) se rapproche de la partie fixe (25).

8. Roller (1) selon l'une des revendications 6 ou 7, dans lequel le galet (21b, 21c, 21d) comprend un profil agencé pour présenter au moins deux points de contact avec la roue (5b, 5c, 5d, 7b), ces points de contact (101, 103) étant situés à des rayons de longueurs différentes pour exercer un frottement direct entre le galet et la roue.

9. Roller (1) selon l'une des revendications 1 à 8, dans lequel le dispositif d'actionnement (28) est constitué d'une tige qui comporte au moins de deux parties (15, 17) articulées entre elles, notamment au niveau des malléoles, suivant un axe de pivotement transversal (19), la première partie (15) enveloppant au moins le talon du pied et la seconde partie (17) enveloppant au moins la portion inférieure du mollet, le pivotement de la seconde partie (17) de la tige permettant d'actionner la bielle (31).

10. Roller (1) selon l'une des revendications 1 à 8, dans lequel le dispositif de blocage du pied est constitué d'un élément chaussant (79) dont l'extrémité avant (81) est apte à se déformer, le dispositif d'actionnement (28) étant constitué d'une pièce (83) agencée sous ladite extrémité avant (81) de l'élément chaussant (79) et solidaire de la bielle (31) du système de freinage (9), ladite déformation de l'élément chaussant permettant de déplacer ladite pièce et d'actionner ladite bielle (31).

11. Roller (1) selon l'une des revendications 1 à 10, dans lequel des moyens de blocage sont agencés pour bloquer occasionnellement la position de la pièce de déclenchement (33) dans la position de verrouillage lors du patinage.

## Claims

1. A roller blade (1) comprising a frame (3), at least two rolling systems (5, 7), each constituted by at least one wheel mounted to rotate on a transverse axis of rotation (51), and at least one braking component (21), the frame comprising at least one longitudinal plate (11) on which the rolling systems and a foot blocking device (13) for securing the foot to the roller are mounted in line, said plate (11) having two portions, one of which (25), referred to as a stationary portion, is secured to the blocking device (13) and receives at least said braking component (21), and the other of which (27), referred to as the movable portion, receives at least one of the rolling systems (5, 7) positioned under the braking component (21) in order to come into contact therewith and to slow it down when the movable plate (27) approaches the stationary portion (25), the roller including an actuation device (28) arranged on the frame (3) to be controlled in particular with the foot or the leg of the user, said roller including a pusher and a triggering part (33), said pusher, in particular a connecting rod (31), being in connection firstly with the actuation device (28), the roller blade being **characterized in that** the pusher is secondly in connection with the triggering part (33), said triggering part (33) being constituted by two locking elements (61, 63) pivotally mounted relative to each other, the upper locking element (61) being pivotally mounted with the lower portion (37) of the connecting rod (31) and with the stationary portion (25), the lower locking element (63) being pivotally mounted with the movable portion (27), said locking elements (61, 63) being suitable for co-operating to block the spacing between said stationary and movable portions (25 and 27) when locked, and on the contrary to allow them to move towards each other when unlocked.

2. A roller blade (1) according to claim 1, wherein the longitudinal plate (11) is split over a fraction of its length so as to constitute the stationary and movable portions (25 and 27) and so as to enable said movable portion (27) to approach said stationary portion (25) by elastic deformation of said plate (11).

3. A roller blade (1) according to claim 1 or claim 2, wherein a stop abutment (73, 61a) is arranged between the upper locking element (61) and the lower locking element (63), said abutment defining the stop position of said elements (61, 63) in which the stationary and movable portions (25 and 27) are blocked and held apart.

4. A roller blade (1) according to any one of claims 1 to 3, wherein the triggering part (33) includes a return element, in particular a spring, enabling the locking elements (61, 63) to be repositioned in the position for blocking the stationary and movable portions (25 and 27).

5. A roller blade (1) according to any one of claims 1 to 4, wherein adjustment means (57) are arranged on the connecting rod (31) to adjust its length and the activation position of the triggering part (33) when the actuation device is activated.

6. A roller blade (1) according to any one of claims 1 to 5, wherein the braking component (21) is constituted by a roller (21b) mounted to rotate about a transverse axis of rotation (77) on the stationary portion (25), and the rolling system (5, 7) is constituted by a single central wheel (5b, 7b) mounted to rotate on the axis of rotation (51) and suitable for coming into contact with the roller (21a) when the movable portion (27) approaches the stationary portion (25).

7. A roller blade (1) according to any one of claims 1 to 5, wherein the braking component is constituted by two rollers (21c, 21d) mounted to rotate about a transverse axis of rotation (77) on the lateral sides of the stationary portion (25), and the rolling system (5) is constituted by two wheels (5c, 5d) mounted to rotate on the axis of rotation (51), the wheels (5c, 5d) being positioned on the lateral sides of the movable portion (27) and being suitable for coming into contact with the rollers (21c, 21d) when the movable portion (27) approaches the stationary portion (25).

8. A roller blade (1) according to claim 6 or claim 7, wherein the roller (21b, 21c, 21d) has a profile that is arranged to present at least two points of contact with the wheel (5b, 5c, 5d, 7b), these points of contact (101, 103) being situated at radii of different lengths so as to exert direct friction between the roller and the wheel.

9. A roller blade (1) according to any one of claims 1 to 8, wherein the actuating device (28) is constituted by a rod that comprises at least two portions (15, 17) that are hinged together, in particular level with the ankle bones and on a transverse pivot axis (19), the first portion (15) encompassing at least the heel of the foot, and the second portion (17) encompassing at least the bottom portion of the calf, the pivoting of the second portion (17) of the rod enabling the connecting rod (31) to be actuated.

10. A roller blade (1) according to any ane of claims 1 to 8, wherein the foot-blocking device is constituted by a piece of footwear (79) with a front end (81) that is suitable for deforming, the actuating device (28) being constituted by a part (83) arranged under said front end (81) of the piece of footwear (79) and secured to the connecting rod (31) of the braking system (9), said deformation of the piece of footwear serving to move said part and actuate said connecting rod (31).

11. A roller blade (1) according to any one of claims 1 to 10, wherein blocking means are arranged to block, occasionally, the position of the triggering part (33) in the locking position while skating.

## Patentansprüche

1. Rollerskate (1) umfassend ein Chassis (3), wenigstens zwei Rollsysteme (5, 7), die jeweils von wenigstens einer Rolle, die um eine querverlaufende Drehachse (51) drehbar angebracht ist, gebildet sind, sowie wenigstens ein Bremselement (21), wobei das Chassis wenigstens eine Längsschiene (11), an der die Rollsysteme in einer Reihe angebracht sind, sowie eine Vorrichtung zum Festlegen des Fußes (13) für die feste Verbindung des Fußes mit dem Rollerskate umfaßt, wobei die Schiene (11) zwei Teile aufweist, von denen der eine (25), der sogenannte feste Teil, mit der Festlegungsvorrichtung (13) fest verbunden ist und wenigstens das Bremselement (21) aufnimmt, und der andere (27), der sogenannte bewegliche Teil, wenigstens eines der Rollsysteme (5, 7) aufnimmt, das unter dem Bremselement (21) angeordnet ist, um mit diesem in Kontakt zu kommen und es abzubremsen, wenn der bewegliche Teil (27) sich dem festen Teil (25) nähert, wobei der Rollerskate eine Betätigungsvorrichtung (28) umfaßt, die an dem Chassis (3) angeordnet ist, um insbesondere mit dem Fuß oder dem Bein des Benutzers betätigt zu werden, wobei der Rollerskate eine Druckvorrichtung sowie ein Auslöseteil (33) aufweist, wobei die Druckvorrichtung, insbesondere eine Stange (31), einerseits mit der Betätigungsvorrichtung (28) in Verbindung ist, **dadurch gekennzeichnet, daß** die Druckvorrichtung andererseits mit dem Auslöseteil (33) in Verbindung ist, wobei das Auslöseteil (33) von zwei Verriegelungselementen (61, 63) gebildet ist, die schwenkbar zueinander angebracht sind, wobei das obere Verriegelungselement (61) mit dem unteren Teil (37) der Stange (31) und mit dem festen Teil (25) schwenkbar angebracht ist, wobei das untere Verriegelungselement (63) mit dem beweglichen Teil (27) schwenkbar angebracht ist, wobei die Verriegelungselemente (61, 63) geeignet sind, zusammenzuwirken, um das Entfernen des festen Teils (25) und des beweglichen Teils (27) voneinander während der Verriegelung zu blockieren und um, im Gegensatz hierzu, deren Annähern während des Entriegelns zuzulassen.

2. Rollerskate (1) nach Anspruch 1, wobei die Längsschiene (11) über einen Teil ihrer Länge geschlitzt ist, so daß die beiden Teile, der feste Teil (25) und der bewegliche Teil (27), gebildet werden und daß durch elastische Verformung der Schiene (11) die Annäherung des beweglichen Teils (27) in Richtung des festen Teils (25) ermöglicht wird.

3. Rollerskate (1) nach einem der Ansprüche 1 oder 2, wobei zwischen dem oberen Verriegelungselement (61) und dem unteren Verriegelungselement (63) ein Anschlag (73, 61 a) angeordnet ist, wobei der Anschlag die Stopposition der Elemente (61, 63) begrenzt, in der die beiden Teile, der feste Teil (25) und der bewegliche Teil (27), blockiert und im Abstand voneinander gehalten werden.

4. Rollerskate (1) nach einem der Ansprüche 1 bis 3, wobei das Auslöseteil (33) ein Rückstellelement, insbesondere eine Feder umfaßt, die ermöglicht, die Verriegelungselemente (61, 63) wieder in die Blockierstellung der beiden Teile, des festen Teils (25) und des beweglichen Teils (27), zu bringen.

5. Rollerskate (1) nach einem der Ansprüche 1 bis 4, wobei Einstellmittel (57) an der Stange (31) angeordnet sind, um deren Länge und die Position zur Aktivierung des Auslöseteils (33) einzustellen, wenn die Betätigungsvorrichtung aktiviert ist.

6. Rollerskate (1) nach einem der Ansprüche 1 bis 5, wobei das Bremselement (21) von einer kleinen Rolle (21 b) gebildet ist, die um eine querverlaufende Drehachse (77) an dem festen Teil (25) drehbar angebracht ist, und das Rollsystem (5, 7) von einer einzigen mittleren Rolle (5b, 7b) gebildet ist, die um die Drehachse (51) drehbar angebracht und geeignet ist, mit der kleinen Rolle (21 a) in Kontakt zu kommen, wenn der bewegliche Teil (27) sich dem festen Teil (25) nähert.

7. Rollerskate (1) nach einem der Ansprüche 1 bis 5, wobei das Bremselement von zwei kleinen Rollen (21 c, 21 d) gebildet ist, die um eine querverlaufende Drehachse (77) an den Seitenkanten des festen Teils (25) drehbar angebracht sind, und das Rollsystem (5) von zwei Rollen (5c, 5d) gebildet ist, die um die Drehachse (51) drehbar angebracht sind, wobei die Rollen (5c, 5d) an den Seitenkanten des beweglichen Teils (27) angeordnet und geeignet sind, mit den kleinen Rollen (21c, 21 d) in Kontakt zu gelangen, wenn der bewegliche Teil (27) sich dem festen Teil (25) nähert.

8. Rollerskate (1) nach einem der Ansprüche 6 oder 7, wobei die kleine Rolle (21 b, 21 c, 21 d) ein Profil hat, das ausgebildet ist, um wenigstens zwei Kontaktpunkte mit der Rolle (5b, 5c, 5d, 7b) aufzuweisen, wobei diese Kontaktpunkte (101, 103) auf Radien unterschiedlicher Längen gelegen sind, um eine direkte Reibung zwischen der kleinen Rolle und der Rolle auszuüben.

9. Rollerskate (1) nach einem der Ansprüche 1 bis 8, wobei die Betätigungsvorrichtung (28) von einem Schaft gebildet ist, der wenigstens zwei Teile (15, 17) aufweist, die vor allem im Bereich der Fußknöchel, um eine querverlaufende Schwenkachse (19) gelenkig miteinander verbunden sind, wobei der erste Teil (15) wenigstens die Ferse des Fußes umgreift und der zweite Teil (17) wenigstens den unteren Teil der Wade umgreift, wobei das Verschwenken des zweiten Teils (17) des Schaftes das Betätigen der Stange (31) ermöglicht.

10. Rollerskate (1) nach einem der Ansprüche 1 bis 8, wobei die Vorrichtung zum Festlegen des Fußes von einem Schuhelement (79) gebildet ist, dessen vorderes Ende (81) geeignet ist, sich zu verformen, wobei die Betätigungsvorrichtung (28) von einem Teil (83) gebildet ist, das unter dem vorderen Ende (81) des Schuhelements (79) angeordnet und mit der Stange (31) des Bremssystems (9) fest verbunden ist, wobei die Verformung des Schuhelements ermöglicht, das Teil zu bewegen und die Stange (31) zu betätigen.

11. Rollerskate (1) nach einem der Ansprüche 1 bis 10, wobei Blockiermittel angeordnet sind, um die Position des Auslöseteils (33) in der Verriegelungsstellung während des Skatens gelegentlich festzulegen.
